# EUROPÄISCHE PATENTSCHRIFT

(11) **EP 1 929 116 B1**
(45) Veröffentlichungstag und Bekanntmachung des Hinweises auf die Patenterteilung: **24.10.2012**
(21) Anmeldenummer: 06791405.1
(22) Anmeldetag: 27.09.2006
(51) Int. Cl.: E06B 11/08, G07C 9/02, E06B 11/02

(54) **SPERRELEMENT, INSBESONDERE FÜR EINE DURCHGANGSSPERRE ZUR PERSONENDURCHGANGSKONTROLLE**
BLOCKING ELEMENT, PARTICULARLY FOR A GATE USED AS A CHECKPOINT
ELEMENT D'OBSTACLE NOTAMMENT BARRIERE DE PASSAGE DESTINEE AU CONTROLE DE PASSAGE DE PERSONNE

(30) Priorität: 29.09.2005 DE 20515373 U
(43) Veröffentlichungstag der Anmeldung: 11.06.2008
(73) Patentinhaber: Magnetic Autocontrol GmbH, 79650 Schopfheim (DE)
(72) Erfinder: BÜRGIN, Thomas, 79539 Lörrach (DE)
(74) Vertreter: Ebert, Jutta
(86) Internationale Anmeldenummer: PCT/DE2006/001704
(87) Internationale Veröffentlichungsnummer: WO 2007/036216

(56) Entgegenhaltungen:
- FR-A- 2 855 208
- FR-A- 2 866 918
- FR-A1- 2 849 519
- FR-A1- 2 855 209
- US-A- 3 478 467

## Beschreibung

Die Erfindung bezieht sich auf ein Sperrelement, insbesondere für eine Durchgangssperre zur Personendurchgangskontrolle, das aus zwei kreissektorförmigen Sperrflügeln besteht, die mit ihrer schmalen Sektorinnenseite an einem im Gehäuse angeordneten Träger um eine horizontal gerichtete Schwenkachse verschwenkbar gelagert sind und auf ein Signal hin, angetrieben von einem Antriebsmotor, zur Freigabe des Durchgangs aus einer den Durchgang sperrenden Stellung fächer- oder teleskopartig über- oder ineinander schiebbar sind und zur erneuten Sperrung des Durchgangs auseinander ziehbar sind.

Als Sperrelemente für sogenannte Drehsperren zur Personendurchgangskontrolle sind, z.B. durch die DE-PS 28 25 787, die US 3 478 467, die FR 2 855 209 A oder die DE 44 45 698 C2, Sperreinheiten bekannt, die um eine um etwa 45° nach unten geneigte Drehachse drehbar sind und vorzugsweise drei zur Drehachse geneigte Sperrarme aufweisen, von denen sich in Betriebsstellung der Drehsperre jeweils einer in einer im wesentlichen horizontalen, den Durchgang sperrenden Stellung befindet. Mit Hilfe eines entriegelbaren Sperrmechanismus kann die Sperreinheit auf ein Signal hin zu Drehung freigegeben werden, die so begrenzt ist, dass sich der zunächst in Sperrstellung befindende Sperrarm aus dieser Stellung herausbewegt und der nachfolgende Sperrarm die Sperrstellung einnimmt, wobei der Durchgang vorübergehend für eine Person freigegeben wird. Bei verschiedenen Drehsperren dieser Art wurde festgestellt, dass aufgrund der vergleichsweise schnellen Drehung, die sie ausführen müssen, eine hohe Aufschlagskraft und damit Verletzungsgefahr vor allem für Kinder besteht, die gerade wegen ihrer geringeren Körpergröße von dem sich nachdrehenden Sperrarm im oberen Bereich des Körpers oder sogar am Kopf getroffen werden können. Außerdem beanspruchen diese Art Sperreinheiten verhältnismäßig viel Raum.

Horinzontal oder vertikal um 90° verschwenkbare Sperrschranken oder Schrankenbäume sind vor allem bei Durchfahrtssperren für Kraftfahrzeuge bekannt, kamen aber in entsprechend kleinerer Ausführung auch schon bei Personensperren zum Einsatz. Auch bei solchen Schranken bedeutet die Aufschlagskraft in der jeweiligen Endstellung der Schranke ein Problem, um so mehr, wenn eine schnelle Freigabe und anschließend eine ebenso schnelle, erneute Sperrung des Wegs verlangt wird; es müssen dann jeweils zum Ende der Schwenkbewegung Maßnahmen zur Bewegungsdämpfung vorgesehen werden, um Schäden zu vermeiden. Die Gefahr von Verletzungen ist auch hier nicht ausgeschlossen. Auch infolge der Schwenkbewegung des Schrankenbaums um 90° wird ebenfalls ein entsprechend großer Raum beansprucht.

Durch die FR 2 849 519 und durch www.automaticsystems.com ist eine Durchgangssperre bekannt, bei der aus einem den Durchgang auf einer Seite begrenzenden Gehäuse auf ein Signal hin ein kreissektorförmiges Sperrelement herausschwenkt und so den Durchgang sperrt. Dieses Sperrelement ist etwa auf halber Höhe des Gehäuses angelenkt. Dies hat zur Folge, dass, während der obere Bereich des Durchgangs verhältnismäßig gut abgesperrt werden kann, im unteren Bereich eine große Lücke offen bleibt, durch welche man die Sperre sehr einfach unterlaufen kann. Der Größe dieses Sperrelements sind durch die angestrebte kompakte Bauweise und noch mehr durch die erforderliche Stabilität Grenzen gesetzt.

Ebenfalls durch www.automaticsystems.com ist eine Durchgangssperre bekannt, deren Sperrelement aus zwei kreissektorförmigen Sperrflügeln besteht, die zur Freigabe des Durchgangs teleskopartig ineinander und gemeinsam in ein seitliches Gehäuse schiebbar sind. Der eine, äußere Sperrflügel ist dazu zweiwandig mit einem Hohlraum ausgebildet, in dem er den anderen, inneren Sperrflügel aufnehmen kann.. Der äußere Sperrflügel ist um eine Schwenkachse in Bodennähe verschwenkbar, der innere Sperrflügel ist um eine höher liegende Schwenkachse verschwenkbar. Der Durchgang wird dadurch zwar bereits besser als im Falle der Durchgangssperre gemäß FR 2 849 519 abgesperrt, infolge der höher liegenden Schwenkachse des inneren Sperrflügels bleibt aber immer noch eine unterlaufbare Lücke offen. Beide Sperrflügel weisen eine dem Sektorbogen folgende Führungsrille auf, mit der der äußere Sperrflügel im Gehäuse, der innere Sperrflügel im äußeren Sperrflügel bei ihrer Schwenkbewegung geführt werden können. Dabei unterliegen die Sperrflügel an diesen Führungsrillen einem fortwährenden Abrieb, dessen Spuren nach recht kurzer Betriebszeit schon nach außen sichtbar werden.

Durch Gunnebo Entrance Control AB ist eine Durchgangssperre mit zwei teleskopartig ineinander schiebbaren Sperrflügeln bekannt. Der eine, äußere Sperrflügel wird durch einen Elektromotor über ein Hebelgetriebe zu seiner Schwenkbewegung um eine tiefer gelegene Schwenkachse angetrieben. Im Gehäuse ist eine aufrecht stehende Metallplatte vorgesehen, die an ihrem freien Ende eine Verzahnung aufweist. Mit dieser Verzahnung steht ein mit dem äußeren Sperrflügel verbundenes, halbkreisförmiges Zahnrad in Eingriff, das auf der höher gelegenen Antriebswelle des anderen, inneren Sperrflügels gelagert ist. Wenn der äußere Sperrflügel vom Motor angetrieben um seine Schwenkachse verschwenkt wird, rollt das Zahnrad auf der Verzahnung der feststehenden Metallplatte ab und nimmt dabei den inneren Sperrflügel in seiner Bewegung mit, so dass dieser aus dem äußeren Sperrflügel ausgefahren wird. Das Zahnradgetriebe ist sehr aufwendig und deshalb verhältnismäßig teuer, dabei ist es störanfällig und nicht funktionssicher. Es unterliegt einem ständigen Verschleiß und verursacht störende Geräusche, dies insbesondere dann, wenn schon aus Kostengründen eine verhältnismäßig grobe Verzahnung gewählt wird.

Aufgabe der Erfindung ist es, ein Sperrelement der eingangs genannten Art zu schaffen, das eine raumsparende und auch leichte Bauweise erlaubt, mit dem die Sperrung des Durchgangs in möglichst voller Höhe des Sperrengehäuses erreicht werden kann, also ein unberechtigtes Passieren der Sperre ausgeschlossen wird, und mit dem sich auch Verletzungsgefahren weitestgehend vermeiden lassen. Trotz der gewünschten leichten, kompakten Bauweise muss die notwendige Stabilität auf jeden Fall gewährleistet sein. Der Antrieb soll möglichst einfach und kostengünstig im Aufbau, verschleißarm und leichtgängig sein.

Erfindungsgemäß wird dies dadurch erreicht, dass die beiden Sperrflügel in Bodennähe um eine gemeinsame Schwenkachse verschwenkbar gelagert sind und ihr Radius annähernd der Höhe des Trägers und des Gehäuses entspricht und dass beide Sperrflügel vom Antriebsmotor, gesteuert nur über ein Hebelsystem antreibbar sind. Der Antrieb nur über ein Hebelsystem ist sehr funktionssicher und kaum störanfällig, dabei verhältnismäßig einfach und preisgünstig in Aufbau und Herstellung. Dadurch dass die Sperrflügel in Bodennähe angelenkt sind und ihr Radius nahezu der Höhe des Gehäuses entspricht, kann von ihnen die Durchgangssperre in fast ihrer ganzen Höhe bestrichen und abgesperrt werden.

Das Hebelsystem besteht aus einem Antriebshebel und Übertragungshebeln. Der Antriebshebel hat drei Verbindungspunkte, die an den Ecken eines gedachten, ungleichmäßigen Dreiecks liegen; am ersten Verbindungspunkt ist der Antriebshebel fest mit der Abtriebswelle des Antriebsmotors verbunden, an seinem zweiten Verbindungspunkt ist ein erster Übertragungshebel mit seinem einen Ende angelenkt, der mit seinem anderen Ende gelenkig mit dem einen Sperrflügel verbunden ist, und an seinem dritten Verbindungspunkt ist ein zweiter Übertragungshebel mit seinem einen Ende angelenkt, der mit seinem anderen Ende gelenkig mit dem anderen Sperrflügel verbunden ist.

Wenn nach einer bevorzugten Ausführungsform der eine, äußere Sperrflügel in an sich bekannter Weise aus zwei kreissektorförmigen Seitenwänden besteht, die durch eine dem Kreissektor entsprechend gekrümmte Außenwand miteinander verbunden sind und so einen Hohlraum bilden, in den der andere, innere Sperrflügel teleskopartig einziehbar ist, dann können mit dem zweiten Verbindungspunkt des Antriebshebels zwei Übertragungshebel beabstandet und parallel mit ihren einen Enden gelenkig verbunden sein, die mit ihren anderen Enden jeweils an einer der Seitenwände des einen, äußeren Sperrflügels angelenkt sind; der mit dem in den äußeren Sperrflügel einziehbaren, inneren Sperrflügel verbundene Übertragungshebel ist am von der Abtriebswelle des Antriebsmotors entfernteren Verbindungspunkt des Antriebshebels angelenkt..Durch dieses Hebelsystem werden die Sperrflügel, wenn sich der Antriebshebel, angetrieben vom Antriebsmotor, im bzw. entgegen dem Uhrzeigersinn dreht, bei ihrer dabei bewirkten Schwenkbewegung zwangsgesteuert und bestreichen immer einen definierten Winkel.

In Sperrstellung der Sperrflügel, d.h. in ihrem auseinander gezogenen Zustand, nehmen die Übertragungshebel zum Antriebshebel eine gestreckte Stellung ein und in Freigabestellung der Sperrflügel sind die Übertragungshebel auf den Antriebshebel zurückgefaltet.

Der Antriebsmotor und das Hebelsystem sind bevorzugt in etwa halber Höhe des Trägers und der Sperrflügel angeordnet, und an den Sperrflügeln können Augen zur gelenkigen Verbindung mit den Übertragungshebeln vorgesehen sein. Damit gewinnt die Anordnung insgesamt zusätzlich an Stabilität. Der Antriebsmotor ist vorzugsweise ein bürstenloser Gleichstrommotor als Direktantrieb. Mit diesem Direktantrieb lassen sich kurze Laufzeiten der Sperrflügel und ein geräuscharmer Betrieb erreichen.

Die Sperrflügel können bei ihrer Schwenkbewegung an ihren kreisbogenförmigen Außenflächen an Führungsschienen geführt sein. Die Führungsschienen verleihen der Anordnung eine zusätzliche Stabilität, so dass es möglich ist, die Sperrflügel so auszubilden, dass sie die Durchgangssperre in fast ihrer ganzen Höhe bestreichen und absperren können und damit ein Unterlaufen der Sperre ausgeschlossen ist.

Vorzugsweise sind an den Seitenwänden des äußeren Sperrflügels über dessen Außenwand vorstehende Führungsleisten vorgesehen, mit denen der äußere Sperrflügel an kreisbogenförmig geformten Führungsschienen, die am Träger angeordnet sind, entlang gleiten kann, und entsprechend ist an dem in den äußeren Sperrflügel.einziehbaren, inneren Sperrflügel eine über dessen Außenwand vorstehende Führungsleiste vorgesehen, mit der dieser an einer an der Innenfläche der Außenwand des äußeren Sperrflügels angeordneten, kreisbogenförmig geformten Führungsschiene entlang gleiten kann. Dadurch besteht ein Abstand zwischen den Außenflächen der Sperrflügel und den Führungsschienen, ein Kontakt der Außenflächen mit den Führungsschienen ist so ausgeschlossen, so dass keine Reibung, keine Reibungsgeräusche, kein Abrieb und keine Abriebspuren entstehen können.

In einer weiteren, vorteilhaften Ausgestaltung ist am Träger eine kreisbogenförmig geformte Führungsschiene befestigt, welche an ihrer äußeren und/oder inneren Bogenfläche eine Nut aufweist. Am äußeren Sperrflügel ist zwischen Flügelaußenwand und Träger eine Rolle oder ein Kugellager auf einer Welle angeordnet, welche oder welches in die Nut der Führungsschiene eingreift; an der kreissektorförmigen Innenseite des äußeren Sperrflügels ist eine weitere kreisbogenförmige Führungsschiene angeordnet, die ebenfalls eine Nut aufweist, in welche eine Rolle oder ein Kugellager eingreift, welche oder welches im hinteren, oberen Bereich des inneren Sperrflügels angeordnet ist. Auch durch diese Art der Führung wird der äußere Sperrflügel seitlich geführt und abgestützt. Abrieb und Abriebspuren am Sperrflügel werden vermieden.

Am Antriebshebel kann ein Fortsatz vorgesehen sein, der in Sperrstellung der Sperrflügel an einem am Träger vorgesehenen Anschlag anliegen kann. Besonders im Fall einer Funktionsstörung, z.B. eines Stromausfalls, kann so die Bewegung des Antriebshebels begrenzt werden.

Vorteilhaft ist zwischen dem Fortsatz des Antriebshebels und dem Träger eine Rückholfeder gespannt, die im Falle einer Funktionsstörung, wie beispielsweise eines Stromausfalls, den Antriebshebel so verschwenkt, dass die Sperrflügel in ihre den Durchgang freigebende Stellung gebracht und gehalten werden, so dass ein ungehindertes Passieren der Sperre möglich ist; dies ist besonders in einer Gefahrenlage von Wichtigkeit.

Außerdem kann am Träger ein Anschlag für die Sperrflügel in ihrer den Durchgang freigebenden Stellung angeordnet sein. Auch dieser Anschlag dient vorzugsweise der Bewegungsbegrenzung im Falle einer Funktionsstörung.

Die Sperrflügel sind bevorzugt in Sandwichbauweise ausgeführt. Sie können aus einer sehr leichten, aber stabilen Schaumeinlage oder Wabenkonstruktion bestehen, die beidseitig mit einer dünnen und leichten Metallplatte oder Kunststoffplatte beschichtet oder beklebt ist, wobei das Ganze noch mit einem weichen PUR-Schaum überzogen sein kann. Dies trägt zu einer leichten Bauweise bei, die, wie bereits erwähnt, sehr kurze Laufzeiten der Sperrflügel von ca. 0,2sec ermöglicht. Der Überzug aus PUR-Schaum schützt den inneren Teil der Sperrflügel und trägt aufgrund seiner Weichheit zum Personenschutz bei.

Bei einer Drehsperre, die als Sperrelement nur einen Sperrflügel aufweist, kann für diesen eine entsprechende Führung vorgesehen sein, indem am Träger eine kreisbogenförmige Führungsschiene befestigt ist, welche auf ihrer äußeren und/oder inneren Bogenfläche eine Nut aufweist, in die eine Rolle oder ein Kugellager eingreift, die oder das mittels einer Welle am Sperrflügel befestigt ist.

An der einen Schmalseite des Sperrflügels kann dazu eine Ausbuchtung angeformt sein, durch die die Welle hindurchgeht, auf der die Rolle oder das Kugellager angeordnet ist.

Die Welle mit der Rolle oder dem Kugellager kann alternativ auch an der Außenwand des Sperrflügels vorgesehen sein.

Die Erfindung wird im Folgenden anhand der anhängenden Zeichnung beispielhaft näher beschrieben; es zeigen:
- Fig. 1: eine perspektivische Ansicht einer bevorzugten Ausführungsform des Sperrelements in seiner den Durchgang sperrenden Ausgangsstellung,
- Fig. 2: die Vorderansicht des Sperrelements gemäß Fig. 1 in seiner den Durchgang sperrenden Ausgangstellung,
- Fig. 3: die Vorderansicht gemäß Fig. 2 in der den Durchgang freigebenden Stellung des Sperrelements,
- Fig. 4: in Perspektive eine Ausführungsform der Führung des Sperrelements,
- Fig. 5: die Frontalansicht der Führung gemäß Fig. 4,
- Fig. 6: die Seitenansicht der Führung in Richtung des Pfeiles P in Fig. 4 und
- Fig. 7: ein Detail A aus Fig. 6.

An der Trägerwand 1 eines langgestreckten, vertikal stehenden Trägers 2 mit U-förmig gebogenem Querschnitt, der in ein nicht dargestelltes Gehäuse einer Personensperre eingebaut ist und in seiner Höhe nahezu diesem Gehäuse entspricht, ist das Sperrelement 3 gelagert. Es besteht aus zwei Sperrflügeln 4, 4' in der Form von Kreissektoren, die zur Freigabe des Durchgangs fächer- oder teleskopartig über- oder ineinander schiebbar sind (siehe Fig. 3) und zur Sperrung des Durchgangs in umgekehrter Weise auseinander zu bewegen sind (Fig. 1 und 2). An ihrer schmal zulaufenden Sektorinnenseite sind die Sperrflügel 4, 4' in Bodennähe des Gehäuses an der Trägerwand 1 um eine gemeinsame Schwenkachse 5 verschwenkbar gelagert. Beide Sperrflügel 4, 4' sind in Sandwichbauweise ausgeführt. Eine sehr leichte, aber dennoch stabile Schaumeinlage, z.B. aus Metallschaum oder Schaum aus einem anderen geeigneten Material, oder eine Wabenkonstruktion aus geeignetem Material ist beidseitig mit einer dünnen und leichten Metallschicht, z.B. aus Aluminium, oder einer Kunststoffschicht, z.B. aus Carbonfaser, beschichtet bzw. mit einer solchen Metall- oder Kunststoffplatte beklebt. Diese äußeren Schichten oder Platten tragen die Lagerstellen für die Schwenkachse 5 und für ein weiter unten beschriebenes Hebelsystem, das der Steuerung der Bewegung der Sperrflügel 4, 4' dient. Außen ist jeder Sperrflügel 4, 4' noch mit einem weichen PUR-Schaum überzogen, der die inneren Teile schützt und wegen seiner Weichheit auch zum Personenschutz beiträgt. Der eine, äußere Sperrflügel 4 hat zwei sektorförmige Seitenwände 6, die an der Sektorbreitseite durch eine Außenwand 15 verbunden sind, so dass dieser äußere Sperrflügel 4 einen Hohlraum einschließt, in den der andere, innere Sperrflügel 4' teleskopartig oder fächerartig einschiebbar ist. Vorzugsweise ist der Sektorwinkel beider Sperrflügel 4, 4' gleich, so dass der äußere Sperrflügel 4 den inneren Sperrflügel 4' im zusammengefalteten Zustand genau abdeckt.

In etwa halber Höhe des Trägers 2 ist auf der von den Sperrflügeln 4, 4' abgewandten Innenseite der Trägerwand 1 ein Antriebsmotor 7 montiert, dessen Abtriebswelle 8 durch eine Öffnung in der Trägerwand 1 auf die Seite der Sperrflügel 4, 4' ragt. Der Antriebsmotor 7 ist vorzugsweise ein bürstenloser Gleichstrommotor als Direktantrieb, d.h. ohne Getriebe. Der Motor 7 treibt die Sperrflügel 4, 4' über ein Hebelsystem an, das einerseits mit der Abtriebswelle 8 fest und andererseits mit den Sperrflügeln 4, 4' über dafür an ihnen in etwa halber Höhe vorgesehene Augen 9, 9' gelenkig verbunden ist. Der Antriebshebel 10 dieses Hebelsystems hat drei Verbindungspunkte, die untereinander ein gedachtes, ungleichseitiges Dreieck definieren. An dem einen Verbindungspunkt ist der Antriebshebel 10 mit der Abtriebswelle 8 des Antriebsmotors 7 verbunden, z.B. daran festgeklemmt, wie in Fig. 1 dargestellt. An dieser Stelle ragt vom Antriebshebel 10 ein verlängernder Fortsatz 11 ab, mit dem er bei seiner Drehung zur sperrenden Bewegung der Sperrflügel 4, 4' bei Bedarf (siehe unten) an einem am Träger 2 vorgesehenen Anschlag 12 anschlagen kann (siehe Fig. 1 und 3). Entgegengesetzt zu diesem Fortsatz 11 befindet sich am Antriebshebel 10 im Abstand zum ersten Verbindungspunkt ein zweiter Verbindungspunkt, an dem zwei erste Übertragungshebel 13 zueinander parallel mit ihrem einen Ende und so beabstandet angelenkt sind, dass deren jeweils anderes Ende mit dem jeweiligen Auge 9 an einer der Seitenwände 6 des äußeren Sperrflügels 4 angelenkt sein kann und so die beiden Übertragungshebel 13 gemeinsam im gleichen Sinne wie ein einziger Übertragungshebel 13 auf den äußeren Sperrflügel 4 wirken. Noch ein dritter Verbindungspunkt ist am Antriebshebel 10 vorgesehen, er hält zum ersten Verbindungspunkt einen größeren Abstand als der zweite Verbindungspunkt und ist zu letzterem außerdem winklig versetzt. An diesem dritten Verbindungspunkt ist ein zweiter Übertragungshebel 14 mit seinem einen Ende angelenkt, während sein anderes Ende mit dem Auge 9' des inneren Sperrflügels 4' gelenkig verbunden ist (siehe Fig. 2 und 3). Bei ihrer Schwenkbewegung können die Sperrflügel 4, 4' an den Außenflächen ihrer kreisbogenförmig verlaufenden Außenwände 15, 15' an Führungsschienen 16, 17 geführt werden. Dazu sind an der Trägerwand 1 in nahezu deren ganzer Höhe beabstandet zwei parallele Führungsschienen 16 angeordnet, die entsprechend der Außenwand 15 des äußeren Sperrflügels 4 kreisbogenförmig gekrümmt sind; an ihnen kann der äußere Sperrflügel 4 bei seiner Schwenkbewegung mit der Außenfläche seiner Außenwand 15 entlang gleiten. Für den inneren Sperrflügel 4' ist an der Innenfläche der Außenwand 15 des äußeren Sperrflügels 4 eine kreisbogenförmige Führungsschiene 17 angeordnet, an der entsprechend der innere Sperrflügel 4' mit der Außenfläche seiner Außenwand 15' bei seiner Schwenkbewegung in und aus den äußeren Sperrflügel 4 entlang gleiten kann.

Nach einer bevorzugten Ausführungsform sind, um Abrieb und sichtbare Abriebspuren an den Außenwänden 15, 15' der Sperrflügel 4, 4' zu vermeiden, an den Seitenwänden 6 des. äußeren Sperrflügels 4 über dessen Außenwand 15 vorstehende Führungsleisten 19 vorgesehen, mit denen er an den Führungsschienen 16 entlang gleiten kann. Entsprechend ist auch am inneren Sperrflügel 4' eine über dessen Außenwand 15' vorstehende Führungsleiste 20 angebracht, die wiederum an der Führungsschiene 17 in dem äußeren Sperrflügel 4 entlang gleiten kann. Zwischen der jeweiligen Außenwand 15, 15' und den betreffenden Führungsschienen 16, 17 bleibt so ein Abstand bestehen (siehe Fig. 2), so dass die Außenwände 15, 15' nicht mit den Führungsschienen 16, 17 in Kontakt kommen können und Abrieb vermieden wird.

Die Führungsschienen 16, 17 und Führungsleisten 19, 20 verleihen der Anordnung eine Stabilität, die es erlaubt, die Sperrflügel 4, 4', wie dargestellt, so zu bemessen, dass sich beide fast über die gesamte Höhe der Durchgangssperre oder deren Gehäuse erstrecken und so den abgegrenzten Durchgangsbereich in nahezu ganzer Höhe bestreichen, d.h. absperren können.

Im Fall einer Funktionsstörung, z.B. eines Stromausfalls, muss dafür gesorgt sein, dass dann der Durchgang offen bleibt und ohne Behinderung passierbar ist. Dazu ist zwischen dem Fortsatz 11 des Antriebshebels 10 und einer geeigneten Stelle am Träger 2 eine Rückholfeder 21 gespannt, die in einem solchen Fall die Sperrflügel 4, 4' über den Antriebshebel 10 in die den Durchgang freigebende Stellung gemäß Fig. 3 bringt und in dieser Stellung hält. Im oberen Bereich, z.B. im oberen Viertel, der Trägerwand 1 ist außerdem ein weiterer Anschlag 18 vorgesehen, an dem die Sperrflügel 4, 4' in diesem Fall Anschlag finden. Auch der bereits erwähnte Anschlag 12 für den Fortsatz 11 ist in erster Linie zur Bewegungsbegrenzung im Falle einer Funktionsstörung vorgesehen. Er kann aber auch bei Normalbetrieb als Anschlag dienen, wenn z.B. als Antriebsmotor 7 nicht, wie oben beschrieben, ein bürstenloser Gleichstrommotor sondern ein nicht geregelter Antrieb, z.B. ein Torquemotor eingesetzt wird.

Die Figuren 1 und 2 zeigen das Sperrelement in seiner den Durchgang sperrenden Ausgangsstellung. Beide Sperrflügel 4, 4' sind um ihre gemeinsame Schwenkachse 5 in den Durchgangsbereich der Sperre herausgeschwenkt und stehen im Winkel zum Träger 2 und demzufolge auch zum nicht dargestellten Gehäuse der Sperre. Der innere Sperrflügel 4' ist teleskopartig aus dem äußeren Sperrflügel 4 herausgeschwenkt, der Winkel, den er zum Träger 2 hält, ist etwa doppelt so groß wie der des äußeren Sperrflügels 4, wenn beide Sperrflügel 4, 4', wie dargestellt, denselben Sektorwinkel aufweisen. Der Antriebshebel 10 ist entgegen dem Uhrzeigersinn, d.h. in Schwenkrichtung der Sperrflügel 4, 4' gedreht, sein Fortsatz 11 kann am Anschlag 12 anliegen, die Rückholfeder 21 ist gespannt. Wie deutlicher in der schematischen Darstellung der Fig. 2 zu erkennen ist, befinden sich die Übertragungshebel 13 und 14 in einer zum Antriebshebel 10 gestreckten, ihn verlängernden Lage. Auf ein Signal an den Antriebsmotor 7 zur Öffnung des Durchgangs, dreht dieser über seine Abtriebswelle 8 den Antriebshebel 10 im Uhrzeigersinn, wobei dieser die Übertragungshebel 13 und 14 derart mitnimmt, dass diese sich in ihrer gelenkigen Verbindung auf den Antriebshebel 10 zurückfalten (siehe Fig. 3) und ihrerseits die beiden Sperrflügel 4, 4', an den Augen 9, 9' angreifend, mitnehmen, so dass diese um ihre gemeinsame Schwenkachse 5 im Uhrzeigersinn aus dem Durchgangsbereich der Sperre herausschwenken und der innere Sperrflügel 4' in den Hohlraum des äußeren Sperrflügels 4 hineingezogen wird, wobei die Sperrflügel 4, 4' mit ihren Führungsleisten 19, 20 an ihren jeweiligen Führungsschienen 16, 17 entlang gleiten. In ihrer den Durchgang freigebenden Endstellung stehen die beiden Sperrflügel 4, 4' senkrecht vor dem Träger 2, der äußere Sperrflügel 4 kann am Anschlag 18 anliegen, der innere Sperrflügel 4' ist ganz in den äußeren Sperrflügel 4 eingezogen. Um den Durchgang erneut zu sperren, wird der Antriebshebel 10 entgegen dem Uhrzeigersinn gedreht, das Hebelsystem 10, 13, 14 faltet sich wieder auf und lässt die beiden Sperrflügel 4, 4' in ihre sperrende Stellung gemäß Fig. 1 und 2.gleiten.

Indem das Sperrelement, wie an sich bekannt, aus zwei oder auch mehreren Sperrflügeln 4, 4' besteht, die sich teleskopartig ineinander schieben lassen, kann die Durchgangssperre raumsparend, z.B. das Gehäuse entsprechend schmaler, gebaut werden als bei anderen bekannten Durchgangssperren. Die Bewegung der Sperrflügel 4, 4', ihre Schwenkwinkel werden durch das Hebelsystem 10, 13, 14 zwangsgesteuert gelführt, so dass harte Aufschläge in den Endstellungen vermieden werden und dadurch auch die Verletzungsgefahr für Passanten deutlich verringert wird. Durch das in etwa halber Höhe der Sperre angeordnete Hebelsystem 10, 13, 14 und die in nahezu ganzer Höhe vorgesehenen Führungsschienen 16, 17 für die Sperrflügel 4, 4' erhält die Anordnung eine hohe Stabilität, die es erlaubt, die Sperrflügel 4, 4' auch bei der beschriebenen, leichten Bauweise so zu bemessen, dass sie sich nahezu über die gesamte Höhe der Sperre erstrecken und den Durcligängsbereich fast in seiner gesamten Höhe bestreichen können. Ein Unterlaufen der Sperre ist damit nahezu ausgeschlossen. Das Hebelsystem 10, 13, 14 ist vergleichsweise einfach in seinem Aufbau und in seiner Wirkungsweise, dabei aber sehr funktionssicher und nicht störanfällig. Es kann sehr leichtgängig gestaltet werden und verursacht dann auch keine störenden Geräusche.

Durch die leichte aber stabile Bauweise der Sperrflügel 4, 4' können zusammen mit dem erwähnten Direktantrieb sehr kurze Laufzeiten (ca. 0,2sec) des Sperrelements bzw. der Sperrflügel 4, 4' erreicht werden, und diese bewegen sich dennoch sehr geräuscharm und sind gegen seitliche Kräfte sehr stabil. Die Anordnung weist ein sehr niedriges Trägheitsmoment auf.

Fig. 4 zeigt eine andere vorteilhafte Ausführungsform der Führung des Sperrelements am Träger 2, hier am Beispiel eines Sperrelements mit nur einem kreissektorförmigen Sperrflügel 4a. An der Trägerwand 1 ist eine kreisbogenförmig geformte Führungsschiene 16a befestigt, welche an ihrer äußeren oder inneren Bogenfläche eine Nut 22 aufweist. An der einen Schmalseite 23 des Sperrflügels 4a ist eine Ausbuchtung 24 vorgesehen, durch die eine Welle 25 hindurchgeht, auf der eine Rolle 26 oder ein Kugellager 26 angeordnet ist, welche oder welches in die Nut 22 der Führungsschiene 16a eingreift und darin abrollen kann. Auch durch diese Führung wird der Sperrflügel 4a seitlich geführt und abgestützt. Angetrieben wird der einzige Sperrflügel 4a ebenfalls durch einen Antriebsmotor 7 über ein Hebelsystem bestehend aus dem Antriebshebel 10a und dem Übertragungshebel 13a, wobei der Antriebshebel 10a in diesem Fall, da nur ein Sperrflügel 4a zu bewegen ist, nur zwei Verbindungspunkte benötigt, einen zur Verbindung mit der Abtriebswelle 8 des Antriebsmotors und einen zur Verbindung mit dem Übertragungshebel 13a.

Wenn dies Art der Führung auf ein Sperrelement 3 mit zwei Sperrflügeln 4, 4' gemäß den Fig. 1 bis 3 übertragen wird, dann wird die Welle 25 mit der Rolle 26 oder dem Kugellager 26 zweckmäßig zwischen der Außenwand 15 des äußeren Sperrflügels 4 und der Trägerwand 1 so angeordnet, dass ebenfalls ein Eingriff in die Nut 22 einer Führungsschiene 16a und darin ein Abrollen möglich ist. An der Innenseite, d.h. innerhalb, des äußeren Sperrflügels 4 ist dann entsprechend eine weitere, kreisbogenförmige Führungsschiene mit einer Nut in ihrer gebogenen Innenfläche angeordnet. Entsprechend trägt der innere Sperrflügel 4' im hinteren, oberen Bereich eine Rolle oder ein Kugellager, welches in die Nut dieser Führungsschiene eingreift. Damit werden der innere Sperrflügel 4' am äußeren Sperrflügel 4 und der äußere Sperrflügel 4 an der Trägerwand 1 so geführt, dass die Außenwand 15' des inneren Sperrflügels 4' nicht mit der Führungsschiene im äußeren Sperrflügel 4' oder mit dessen Innenwand in Kontakt kommen kann und dass auch die Außenfläche 15 des äußeren Sperrflügels 4 nicht mit der Führungsschiene 16a in Berührung kommen kann und Abrieb vermieden wird. Auch diese Art der Führung trägt, wie beschrieben, zur Stabilität der gesamten Vorrichtung bei.

### Bezugszeichenliste:

- 1: Trägerwand
- 2: Träger
- 3: Sperrelement
- 4, 4', 4a: Sperrflügel
- 5: Schwenkachse
- 6: Seitenwände
- 7: Antriebsmotor
- 8: Abtriebswelle
- 9, 9': Augen
- 10, 10a: Antriebshebel
- 11: Fortsatz
- 12: Anschlag
- 13, 13a: erster Übertragungshebel
- 14: zweiter Übertragungshebel
- 15, 15': Außenwand
- 16, 16a: Führungsschienen äußerer Sperrflügel
- 17: Führungsschiene innerer Sperrflügel
- 18: Anschlag
- 19: Führungsleiste äußerer Sperrflügel
- 20: Führungsleiste innerer Sperrflügel
- 21: Rückholfeder
- 22: Nut
- 23: Schmalseite
- 24: Ausbuchtung
- 25: Welle
- 26: Rolle / Kugellager

## Patentansprüche

1. Sperrelement, insbesondere für eine Durchgangssperre zur Personendurchgangskontrolle, das mindestens einen kreissektorförmigen Sperrflügel aufweist, der mit seiner schmal zulaufenden Sektorinnenseite an einem in einem Gehäuse angeordneten Träger um eine horizontal gerichtete Schwenkachse verschwenkbar gelagert ist und auf ein Signal hin, angetrieben von einem Antriebsmotor, zur Freigabe des Durchgangs aus einer den Durchgang sperrenden Stellung in eine den Durchgang freigebenden Stellung und zur erneuten Sperrung des Durchgangs zurück verschwenkbar ist, **dadurch gekennzeichnet, dass** der Sperrflügel (4) in Bodennähe um eine Schwenkachse (5) verschwenkbar gelagert ist und sein Radius annähernd der Höhe des Trägers (1, 2) und des Gehäuses entspricht und dass der Sperrflügel (4) vom Antriebsmotor (7) gesteuert nur über ein Hebelsystem antreibbar ist, dass das Hebelsystem aus einem Antriebshebel (10a) und mindestens einem Übertragungshebel (13a) besteht, dass der Antriebshebel (10a) mindestens zwei Verbindungspunkte aufweist und der Antriebshebel (10a) an seinem einen Verbindungspunkt mit der Abtriebswelle (8) des Antriebsmotors und an seinem zweiten Verbindungspunkt mit dem einen Ende des Übertragungshebels (13a) verbunden ist und dass der Übertragungshebel (13a) mit seinem anderen Ende mit dem Sperrflügel (4a) verbunden ist.

2. Sperrelement nach Anspruch 1, **dadurch gekennzeichnet, dass** das Sperrelement (3) aus zwei kreissektorförmigen Sperrflügeln (4, 4') besteht, die in an sich bekannter Weise zur Freigabe des Durchgangs aus einer den Durchgang sperrenden Stellung fächer- oder teleskopartig über- oder ineinander schiebbar sind und zur erneuten Sperrung des Durchgangs auseinander ziehbar sind, dass die beiden Sperrflügel (4, 4') mit ihrer schmal zulaufenden Sektorinnenseite an dem Träger (1, 2) in Bodennähe um eine gemeinsame, horizontal gerichtete Schwenkachse (5) verschwenkbar gelagert sind, dass der Radius beider Sperrflügel (4, 4') annähernd der Höhe des Trägers (1, 2) und des Gehäuses entspricht und beide Sperrflügel (4, 4') vom Antriebsmotor gesteuert nur über ein Hebelsystem (10, 13, 14) antreibbar sind, dass das Hebelsystem aus einem Antriebshebel (10) und Übertragungshebeln (13, 14) besteht, dass der Antriebshebel (10) drei Verbindungspunkte aufweist, die an den Ecken eines gedachten, ungleichmäßigen Dreiecks liegen, dass der Antriebshebel (10) am ersten Verbindungspunkt fest mit der Abtriebswelle (8) des Antriebsmotors (7) verbunden ist, dass an seinem zweiten Verbindungspunkt ein erster Übertragungshebel (13) mit seinem einen Ende angelenkt ist, der mit seinem anderen Ende gelenkig mit dem einen Sperrflügel (4) verbunden ist, und dass an seinem dritten Verbindungspunkt ein zweiter Übertragungshebel (14) mit seinem einen Ende angelenkt ist, der mit seinem anderen Ende gelenkig mit dem anderen Sperrflügel (4') verbunden ist.

3. Sperrelement nach Anspruch 2, **dadurch gekennzeichnet, dass** der eine, äußere Sperrflügel (4) in an sich bekannter Weise aus zwei kreissektorförmigen Seitenwänden (6) besteht, die durch eine dem Kreissektor entsprechend gekrümmte Außenwand (15) miteinander verbunden sind und so ein Hohlraum gebildet ist, in den der andere, innere Sperrflügel (4') teleskopartig einziehbar ist, dass mit dem zweiten Verbindungspunkt des Antriebshebels (10) zwei Übertragungshebel (13) beabstandet und parallel mit ihren einen Enden gelenkig verbunden sind, die mit ihren anderen Enden jeweils an einer der Seitenwände (6) des einen, äußeren Sperrflügels (4) angelenkt sind und dass der mit dem in den äußeren Sperrflügel (4) einziehbaren, inneren Sperrflügel (4') verbundene Übertragungshebel (14) am von der Abtriebswelle (8) des Antriebsmotors (7) entfernteren Verbindungspunkt des Antriebshebels (10) angelenkt ist.

4. Sperrelement nach Anspruch 2 oder 3, **dadurch gekennzeichnet, dass** in Sperrstellung der Sperrflügel (4, 4'), d.h. in ihrem auseinander gezogenen Zustand, die Übertragungshebel (13, 14) zum Antriebshebel (10) eine gestreckte Stellung einnehmen und in Freigabestellung der Sperrflügel (4, 4') die Übertragungshebel (13, 14) auf den Antriebshebel (10) zurückgefaltet sind.

5. Sperrelement nach Anspruch 2, **dadurch gekennzeichnet, dass** der Antriebsmotor (7) und das Hebelsystem (10, 13, 14) in etwa halber Höhe des Trägers (1, 2) und der Sperrflügel (4, 4') angeordnet sind und an den Sperrflügeln (4, 4') Augen (9, 9') zur gelenkigen Verbindung mit den Übertragungshebeln (13, 14) vorgesehen sind.

6. Sperrelement nach Anspruch 2, **dadurch gekennzeichnet, dass** die Sperrflügel (4, 4') bei ihrer Schwenkbewegung an ihren kreisbogenförmigen Außenflächen (15, 15') an Führungsschienen (16, 17) geführt sind.

7. Sperrelement nach Anspruch 3, **dadurch gekennzeichnet, dass** an den Seitenwänden (6) des äußeren Sperrflügels (4) über dessen Außenwand (15) vorstehende Führungsleisten (19) vorgesehen sind, mit denen der äußere Sperrflügel (4) an kreisbogenförmig geformten Führungsschienen (16), die am Träger (1, 2) angeordnet sind, entlang gleiten kann, und dass an dem in den äußeren Sperrflügel (4) einziehbaren, inneren Sperrflügel (4') eine über dessen Außenwand (15') vorstehende Führungsleiste (20) vorgesehen ist, mit der er an einer an der Innenfläche der Außenwand (15) des äußeren Sperrflügels (4) angeordneten, kreisbogenförmigen Führungsschiene (17) entlang gleiten kann.

8. Sperrelement nach Anspruch 3, **dadurch gekennzeichnet, dass** an der Trägerwand (1) eine kreisbogenförmig geformte Führungsschiene (16a) angeordnet ist, welche auf ihrer äußeren und/oder inneren Bogenfläche eine Nut (22) aufweist, in die eine Rolle (26) oder ein Kugellager (26) eingreift, die oder das an der Außenwand (15) des äußeren Sperrflügels (4) mittels einer Welle (25) befestigt ist, und dass an der kreissektorförmigen Innenseite des äußeren Sperrflügels (4) eine weitere kreisbogenförmige Führungsschiene angeordnet ist, die ebenfalls eine Nut aufweist, in welche eine Rolle oder ein Kugellager eingreift, welche im hinteren, oberen Bereich des inneren Sperrflügels (4') angeordnet ist.

9. Sperrelement nach Anspruch 2, **dadurch gekennzeichnet, dass** am Antriebshebel (10) ein Fortsatz (11) vorgesehen ist, der in Sperrstellung der Sperrflügel (4, 4') an einem am Träger (1, 2) vorgesehenen Anschlag (12) anliegen kann.

10. Sperrelement nach Anspruch 9, **dadurch gekennzeichnet, dass** zwischen dem Fortsatz (11) des Antriebshebels (10) und dem Träger (1, 2) eine Rückholfeder (21) gespannt ist.

11. Sperrelement nach Anspruch 2, **dadurch gekennzeichnet, dass** am Träger (1, 2) ein Anschlag (18) für die Sperrflügel (4, 4') in ihrer den Durchgang freigebenden Stellung angeordnet ist.

12. Sperrelement nach Anspruch 1 oder 2, **dadurch gekennzeichnet, dass** die Sperrflügel (4, 4') in Sandwichbauweise ausgeführt sind, wobei eine sehr leichte, aber stabile Schaumeinlage oder Wabenkonstruktion beidseitig mit einer dünnen und leichten Metallplatte oder Kunststoffplatte beschichtet oder beklebt ist und diese Einheit mit einem weichen PUR-Schaum überzogen ist.

13. Sperrelement nach Anspruch 1, **dadurch gekennzeichnet, dass** am Träger (1, 2) eine kreisbogenförmige Führungsschiene (16a) angeordnet ist, welche auf ihrer äußeren und/oder inneren Bogenfläche eine Nut (22) aufweist, in die eine Rolle (26) oder ein Kugellager (26) eingreift, die oder das mittels einer Welle (25) am Sperrflügel (4a) befestigt ist.

14. Sperrelement nach Anspruch 13, **dadurch gekennzeichnet, dass** an der einen Schmalseite (23) des Sperrflügels (4a) eine Ausbuchtung (24) angeformt ist, durch die die Welle (25) hindurchgeht, auf der die Rolle (26) oder das Kugellager (26) angeordnet ist.

15. Sperrelement nach Anspruch 13, **dadurch gekennzeichnet, dass** die Welle (25) mit der Rolle (26) oder dem Kugellager (26) an der Außenwand (15) des Sperrflügels (4a) vorgesehen ist.

## Claims

1. Blocking element, particularly for a gate used as a checkpoint, which comprises at least one circle-sector-like blocking vane which is mounted, by way of its tapering sector inner side and such that it can pivot about a horizontally directed pivot axis, on a support which is arranged in a housing and in response to a signal, in a manner driven by a drive motor, can be pivoted from a position which blocks the passage into a position which opens the passage in order to open the passage and back in order to again block the passage,
**characterized in that** the blocking vane (4) is mounted close to the floor such that it can pivot about a pivot axis (5) and its radius corresponds approximately to the height of the support (1, 2) and of the housing, and **in that** the blocking vane (4) can be driven by the drive motor (7) in a manner controlled only by means of a lever system, **in that** the lever system comprises a drive lever (10a) and at least one transmission lever (13a), **in that** the drive lever (10a) has at least two connection points and the drive lever (10a) is connected to the output shaft (8) of the drive motor at one of its connection points and is connected to one end of the transmission lever (13a) at its second connection point, and **in that** the transmission lever (13a) is connected to the blocking vane (4a) by way of its other end.

2. Blocking element according to Claim 1, **characterized in that** the blocking element (3) comprises two circle-sector-like blocking vanes (4, 4') which, in a manner known per se, can slide one over the other or one into the other in a fan-like or telescopic manner from a position which blocks the passage, in order to open the passage, and can be drawn apart from one another in order to again block the passage, **in that** the two blocking vanes (4, 4') are mounted, by way of their tapering sector inner side, on the support (1,2) close to the floor such that they can pivot about a common, horizontally directed pivot axis (5), **in that** the radius of two blocking vanes (4, 4') corresponds approximately to the height of the support (1, 2) and of the housing, and the two blocking vanes (4, 4') can be driven by the drive motor in a manner controlled only by means of a lever system (10, 13, 14), **in that** the lever system comprises a drive lever (10) and transmission levers (13, 14), **in that** the drive lever (10) has three connection points which are situated at the corners of an imaginary, irregular triangle, **in that** the drive lever (10) is firmly connected to the output shaft (8) of the drive motor (7) at the first connection point, **in that** a first transmission lever (13) is articulated at the second connection point of said drive lever by way of one of its ends, said first transmission lever being connected in an articulated manner to one of the blocking vanes (4) by way of its other end, and **in that** a second transmission lever (14) is articulated at the third connection point of said drive lever by way of one of its ends, said second transmission lever being connected in an articulated manner to the other blocking vane (4') by way of its other end.

3. Blocking element according to Claim 2, **characterized in that** one, outer blocking vane (4) comprises, in a manner which is known per se, two circle-sector-like side walls (6) which are connected to one another by a curved outer wall (15), which corresponds to the circle sector, and a cavity is thus formed, into which the other, inner blocking vane (4') can be drawn in a telescopic manner, **in that** two transmission levers (13) are connected in an articulated, spaced apart and parallel manner by way of one of their ends to the second connection point of the drive lever (10), said transmission levers in each case being articulated on one of the side walls (6) of one, outer blocking vane (4) by way of their other ends, and **in that** the transmission lever (14) which is connected to the inner blocking vane (4), which can be drawn into the outer blocking vane (4), is articulated at that connection point of the drive lever (10) which is further away from the output shaft (8) of the drive motor (7).

4. Blocking element according to Claim 2 or 3, **characterized in that** the transmission levers (13, 14) assume an extended position in relation to the drive lever (10) in the blocking position of the blocking vanes (4, 4'), that is to say in the state in which they are drawn apart from one another, and the transmission levers (13, 14) are folded back onto the drive lever (10) in the open position of the blocking vanes (4, 4').

5. Blocking element according to Claim 2, **characterized in that** the drive motor (7) and the lever system (10, 13, 14) are arranged approximately halfway up the support (1, 2) and the blocking vanes (4, 4'), and eyes (9, 9') for articulated connection to the transmission levers (13, 14) are provided on the blocking vanes (4, 4').

6. Blocking element according to Claim 2, **characterized in that** the blocking vanes (4, 4') are guided on guide rails (16, 17) at their outer faces (15, 15'), which are in the form of an arc of a circle, during their pivoting movement.

7. Blocking element according to Claim 3, **characterized in that** guide strips (19), which project beyond the outer wall (15) of the outer blocking vane (4), are provided on the side walls (6) of said outer blocking vane (4), by means of which guide strips the outer blocking vane (4) can slide along guide rails (16), which are formed in the manner of an arc of a circle and are arranged on the support (1, 2), and **in that** a guide strip (20), which projects beyond the outer wall (15') of the inner blocking vane (4'), is provided on the inner blocking vane (4') which can be drawn into the outer blocking vane (4), by means of which guide strip said inner blocking vane can slide along a guide rail (17) which is in the form of an arc of a circle and is arranged on the inner face of the outer wall (15) of the outer blocking vane (4).

8. Blocking element according to Claim 3, **characterized in that** a guide rail (16a), which is formed in the manner of an arc of a circle, is arranged on the support wall (1) and has on its outer and/or inner curved surface a groove (22) in which a roller (26) or a ball bearing (26) engages, which roller or ball bearing is fixed to the outer wall (15) of the outer blocking vane (4) by means of a shaft (25), and **in that** a further guide rail, which is in the form of an arc of a circle, is arranged on the circle-sector-like inner side of the outer blocking vane (4) and likewise has a groove in which a roller or a ball bearing engages, which groove is arranged in the rear, upper region of the inner blocking vane (4').

9. Blocking element according to Claim 2, **characterized in that** a projection (11) is provided on the drive lever (10), which projection can rest against a stop (12), which is provided on the support (1, 2), in the blocking position of the blocking vanes (4, 4').

10. Blocking element according to Claim 9, **characterized in that** a return spring (21) is tensioned between the projection (11) of the drive lever (10) and the support (1, 2).

11. Blocking element according to Claim 2, **characterized in that** a stop (18) for the blocking vanes (4, 4') is arranged on the support (1, 2) in the position of said blocking vanes which opens the passage.

12. Blocking element according to Claim 1 or 2, **characterized in that** the blocking vanes (4, 4') are of sandwich construction, both sides of a very lightweight, but stable, foam insert or honeycomb structure being coated or provided by adhesive bonding with a thin and lightweight metal plate or plastic plate, and this unit being covered with a soft PUR foam.

13. Blocking element according to Claim 1, **characterized in that** a guide rail (16a), which is formed in the manner of an arc of a circle, is arranged on the support (1, 2) and has on its outer and/or inner curved surface a groove (22) in which a roller (26) or a ball bearing (26) engages, which roller or ball bearing is fixed to the blocking vane (4a) by means of a shaft (25).

14. Blocking element according to Claim 13, **characterized in that** a convexity (24) is integrally formed on one narrow side (23) of the blocking vane (4a), the shaft (25) on which the roller (26) or the ball bearing (26) is arranged passing through said convexity.

15. Blocking element according to Claim 13, **characterized in that** the shaft (25) with the roller (26) or the ball bearing (26) is provided on the outer wall (15) of the blocking vane (4a).

## Revendications

1. Élément d'obstacle, notamment pour une barrière de passage destinée au contrôle de passage d'une personne, ledit élément comportant au moins un battant d'obstacle en forme de secteur de cercle disposé de façon à pouvoir pivoter avec son côté intérieur de secteur s'amincissant au niveau d'un support disposé dans un boîtier autour d'un axe de pivotement orienté horizontalement et à un signal, pouvant être repivoté en arrière d'une position bloquant le passage dans une position libérant le passage en étant entraîné par un moteur d'entraînement, en vue de libérer le passage et de rebloquer à nouveau le passage, **caractérisé en ce que** le battant d'obstacle (4) peut être disposé de façon à pouvoir pivoter à proximité du plancher autour d'un axe de pivotement (5) et que son rayon correspond approximativement à la hauteur du support (1, 2) et du boîtier et que le battant d'obstacle (4) peut être entraîné par le moteur d'entraînement (7) de façon à être commandé uniquement par le biais d'un système de levier, que le système de levier se compose d'un levier d'entraînement (10a) et d'au moins un levier de transmission (13a), que le levier d'entraînement (10a) comporte au moins deux points de jonction et que le levier d'entraînement (10a) est relié au niveau de son premier point de jonction à l'arbre d'entraînement en sortie (8) du moteur d'entraînement et au niveau de son deuxième point de jonction à la première extrémité du levier de transmission (13a) et que le levier de transmission (13a) est relié avec son autre extrémité au battant d'obstacle (4a).

2. Élément d'obstacle selon la revendication 1, **caractérisé en ce que** l'élément d'obstacle (3) se compose de deux battants d'obstacle (4, 4') en forme de secteur de cercle pouvant être coulissés l'un dans l'autre ou l'un au-dessus de l'autre à la façon d'un éventail ou d'un télescope d'une façon connue en soi pour libérer le passage à partir d'une position bloquant le passage et pouvant être tirés l'un hors de l'autre pour rebloquer à nouveau le passage, que les deux battants d'obstacle (4, 4') peuvent être disposés de façon à pouvoir pivoter avec leur côté intérieur de secteur s'amincissant au niveau du support (1, 2) à proximité du plancher autour d'un axe de pivotement (5) orienté horizontalement commun, que le rayon des deux battants d'obstacle (4, 4') correspond approximativement à la hauteur du support (1, 2) et du boîtier et que les deux battants d'obstacle (4, 4') sont entraînés par le moteur d'entraînement de façon à être commandés uniquement par le biais d'un système de levier (10, 13, 14), que le système de levier se compose d'un levier d'entraînement (10) et de leviers de transmission (13, 14), que le levier d'entraînement (10) comporte trois points de jonction reposant contre les coins d'un triangle irrégulier imaginaire, que le levier d'entraînement (10) est relié fixement à l'arbre d'entraînement en sortie (8) du moteur d'entraînement (7) au niveau du premier point de jonction, qu'un premier levier de transmission (13) est articulé avec sa première extrémité au niveau de son deuxième point de jonction, ledit levier étant relié de façon articulée avec le premier battant d'obstacle (4) avec son autre extrémité et qu'un deuxième levier de transmission (14) est articulé avec sa première extrémité au niveau de son troisième point de jonction, ledit levier étant relié de façon articulée à l'autre battant d'obstacle (4') avec son autre extrémité.

3. Élément d'obstacle selon la revendication 2, **caractérisé en ce que** le premier battant d'obstacle (4) extérieur se compose d'une façon connue en soi de deux parois latérales (6) en forme de secteur de cercle reliées l'une à l'autre par une paroi extérieure (15) incurvée de façon correspondante au secteur de cercle et qu'un espace creux est ainsi formé dans lequel l'autre battant d'obstacle (4') intérieur peut être rentré de façon télescopique, que deux leviers de transmission (13) sont reliés à une certaine distance avec le deuxième point de jonction du levier d'entraînement (10) et reliés en parallèle de façon articulée avec leurs premières extrémités elles-mêmes articulées avec leurs autres extrémités respectivement au niveau d'une des parois latérales (6) du premier battant d'obstacle (4) extérieur et que le levier de transmission (14) relié au battant d'obstacle (4') intérieur pouvant être rentré dans le battant d'obstacle (4) extérieur est articulé au niveau du point de jonction du levier d'entraînement (10) le plus éloigné de l'arbre d'entraînement en sortie (8) du moteur d'entraînement (7).

4. Élément d'obstacle selon la revendication 2 ou 3, **caractérisé en ce que** dans la position bloquée des battants d'obstacle (4, 4'), c'est-à-dire dans leur état sorti l'un par rapport à l'autre, les leviers de transmission (13, 14) prennent une position étendue par rapport au levier d'entraînement (10) et que dans la position de libération des battants d'obstacle (4, 4'), les leviers de transmission (13, 14) sont repliés sur le levier d'entraînement (10).

5. Élément d'obstacle selon la revendication 2, **caractérisé en ce que** le moteur d'entraînement (7) et le système de levier (10, 13, 14) sont disposés à peu près à mi-hauteur du support (1, 2) et des battants d'obstacle (4, 4') et que des oeilletons (9, 9') sont prévus au niveau des battants d'obstacle (4, 4') pour réaliser la jonction articulée avec les leviers de transmission (13, 14).

6. Élément d'obstacle selon la revendication 2, **caractérisé en ce que** les battants d'obstacle (4, 4') sont guidés lors de leur mouvement de pivotement contre des rails de guidage (16, 17) au niveau de leurs surfaces extérieures (15, 15') en forme d'arc de cercle.

7. Élément d'obstacle selon la revendication 3, **caractérisé en ce que** des baguettes de guidage (19) saillant au niveau des parois latérales (6) du battant d'obstacle (4) extérieur au-delà de sa paroi extérieure (15) sont prévues avec lesquelles le battant d'obstacle (4) extérieur peut glisser tout du long au niveau des rails de guidage (16) formés en forme d'arc de cercle disposés au niveau du support (1, 2) et qu'une baguette de guidage (20) saillant au-delà de sa paroi extérieure (15') est prévue au niveau du battant d'obstacle (4') intérieur pouvant être rétracté dans le battant d'obstacle (4) extérieur, ladite baguette permettant audit battant de glisser tout du long au niveau d'un rail de guidage (17) en forme d'arc de cercle disposé au niveau de la surface intérieure de la paroi extérieure (15) du battant d'obstacle (4) extérieur.

8. Élément d'obstacle selon la revendication 3, **caractérisé en ce qu'**un rail de guidage (16a) prenant une forme d'arc de cercle est disposé au niveau de la paroi de support (1), ledit rail comportant sur sa surface arquée extérieure et/ou intérieure une rainure (22) dans laquelle s'engrène un rouleau (26) ou un palier de roulement sphérique (26) fixé au niveau de la paroi extérieure (15) du battant d'obstacle (4) extérieur à l'aide d'un arbre (25) et qu'un autre rail de guidage en forme d'arc de cercle est disposé au niveau du côté intérieur en forme de secteur de cercle du battant d'obstacle (4) extérieur, ledit rail comportant également une rainure dans laquelle s'engrène un rouleau ou un palier de roulement sphérique disposé dans la zone supérieure arrière du battant d'obstacle (4') intérieur.

9. Élément d'obstacle selon la revendication 2, **caractérisé en ce qu'**une avancée (11) est prévue au niveau du levier d'entraînement (10), ladite avancée pouvant reposer, dans la position bloquée des battants d'obstacle (4, 4'), contre une butée (12) prévue au niveau du support (1, 2).

10. Élément d'obstacle selon la revendication 9, **caractérisé en ce qu'**un ressort de rappel (21) est tendu entre l'avancée (11) du levier d'entraînement (10) et le support (1, 2).

11. Élément d'obstacle selon la revendication 2, **caractérisé en ce qu'**une butée (18) prévue pour les battants d'obstacle (4, 4') est prévue contre le support (1, 2) dans leur position libérant le passage.

12. Élément d'obstacle selon la revendication 1 ou 2, **caractérisé en ce que** les battants d'obstacle (4, 4') sont réalisés en sandwich, une installation en mousse ou une construction en gâteau de cire étant revêtue ou collée des deux cotés à l'aide d'une plaque de métal ou d'une plaque de plastique très légère mais stable et cette unité étant recouverte d'une mousse PUR molle.

13. Élément d'obstacle selon la revendication 1, **caractérisé en ce qu'**un rail de guidage (16a) en forme d'arc de cercle est disposé au niveau du support (1, 2), ledit rail comportant sur sa surface arquée extérieure et/ou intérieure une rainure (22) dans laquelle s'engrène un rouleau (26) ou un palier de roulement sphérique (26) fixé à l'aide d'un arbre (25) au niveau du battant d'obstacle (4a).

14. Élément d'obstacle selon la revendication 13, **caractérisé en ce qu'**un bombement (24) est formé au niveau du premier côté étroit (23) du battant d'obstacle (4a), ledit bombement étant traversé par l'arbre (25) sur lequel le rouleau (26) ou le palier de roulement sphérique (26) est disposé.

15. Élément d'obstacle selon la revendication 13, **caractérisé en ce que** l'arbre (25) est pourvu du rouleau (26) ou du palier de roulement sphérique (26) au niveau de la paroi extérieure (15) du battant d'obstacle (4a).
